# EUROPÄISCHE PATENTSCHRIFT

(11) **EP 1 356 879 B1**
(45) Veröffentlichungstag und Bekanntmachung des Hinweises auf die Patenterteilung: **27.02.2008**
(21) Anmeldenummer: 03004607.2
(22) Anmeldetag: 01.03.2003
(51) Int. Cl.: B22D 11/055

(54) **Stranggiesskokille**
Continuous casting mould
Lingotière de coulée continue

(30) Priorität: 23.04.2002 DE 10217906
(43) Veröffentlichungstag der Anmeldung: 29.10.2003
(73) Patentinhaber: SMS Demag AG, 40237 Düsseldorf (DE)
(72) Erfinder: Rittner, Karl, 40723 Hilden (DE); Kopfstedt, Uwe, 40670 Meerbusch (DE); Hennig, Wolfgang, Dr., 41469 Neuss (DE)
(74) Vertreter: Klüppel, Walter

(56) Entgegenhaltungen:
- DE-C- 19 852 473
- US-A- 5 299 627
- US-B1- 6 367 539

## Beschreibung

Die Erfindung betrifft eine Stranggießkokille für flüssige Metalle, insbesondere für flüssigen Stahl, die mit unterschiedlichen Gießgeschwindigkeiten, etwa zwischen 3 m/min bis 10 m/min vergießbar sind, wobei unterschiedliche Dicken des Gießstrangs als Bramme sowie auch als Dünnbramme vorgesehen sind und die Wärme mittels durch in Gießrichtung verlaufende Kanäle geführtes Kühlmittel abführbar ist.

Es sind verschiedene Anordnungen von Kühlmittel-Kanälen bekannt (EP 1 025 930 A1; DE 195 81 604 T1), die jedoch der Bedeutung des Wärmeübergangs nicht ihre volle Aufmerksamkeit schenken oder die die üblichen schlitzförmigen Kühlmittel-Kanäle anwenden. Diese wiederum berücksichtigen mehr die Tiefe der Schlitze und deren seitlichen Abstand (DE 38 40 448 C2).

Die Bestrebungen, eine höhere Gießgeschwindigkeit und damit höhere Produktion oder Endlos-Walzen ( in CSP-Anlagen) von aus der Stranggießmaschine austretendem prozesswarmem Stranggut durchzuführen, setzen wegen der an die Walzgeschwindigkeiten anzunähernden Gießgeschwindigkeiten einen höheren Massenfluss zwischen der Gießmaschine und der Walzstraße voraus und bedeuten eine Erhöhung der Gießgeschwindigkeit. Je nach der Querschnittsform und den Gießabmessungen liegen die Gießgeschwindigkeiten bis 10 m / min oder höher, wobei die oberen Werte noch nicht genutzt oder noch nicht erreicht werden.

Für das Erreichen der hohen Gießgeschwindigkeiten ist ein deutlich höherer Wärmeübergang in der Stranggießkokille zur herkömmlichen Brammentechnik notwendig.

Aus einer Vielzahl von CSP-Anlagen, die im Bereich von 6 m/min bis 6,5 m/min Gießgeschwindigkeit arbeiten und unter Produktionsbedingungen im Sequenzbetrieb betrieben werden, wurden Erfahrungen über die Wärmeabfuhr im und unmittelbar unter dem Meniskus-Bereich des Gießmetalls gesammelt. Demzufolge sind die Einflussgrößen auf den Wärmeübergang zwischen dem flüssigen Metall und dem Kühlmittel folgende Größen:
- Kupferdicke im Abstand zwischen der Heißseite und dem Kühlmittel-Kanal
- Strömungsgeschwindigkeit des Kühlmittels im Kühlmittel-Kanal
- Strömungsrichtung des Kühlmittels
- Form der Kühlmittel-Kanäle (Bohrungen oder Schlitze)
- Druckverlust des Kühlmittels in der gesamten Stranggießkokille
- verwendetes Gießpulver und
- Eingangstemperatur des Kühlmittels.

Diese Parameter stehen teilweise in einem unmittelbaren und teilweise in einem mittelbaren Zusammenhang.

Der Erfindung liegt die Aufgabe zugrunde, für die Erzeugung eines fehlerfreien Endproduktes eine Abstimmung einer Mindestanzahl von Parametern mit grundlegender Bedeutung vorzuschlagen.

Die gestellte Aufgabe wird erfindungsgemäß durch die Merkmale des Anspruchs 1 gelöst.

Dadurch können wachsende Gießgeschwindigkeiten von Anlage zu Anlage mit einem einheitlichen Kühlsystem (Kühlmittel-Kanäle und Wasserkästen) bewältigt werden.

Die derzeit verwendete Ausführung der Kupferplatten weist eine durchgehende Reihe von Kühlbohrungen mit bestimmtem Abstand zueinander auf. Diese Gestaltung wird dadurch verbessert, dass die aus Kühlmittel-Bohrungen in der Kupferplatte bestehenden Kühlmittel-Kanäle mit einem vorherbestimmten Abstand zur Heißseite der Kupferplatte angeordnet sind. Dadurch werden außer dem Heißseiten-Abstand noch der Abstand in der Reihe über die Kupferplatten-Breite und die Strömungsquerschnitte der Kühlmittel-Kanäle aufeinander abgestimmt.

Um bestimmte Kupferwanddicken vor dem Kühlmittel für eine entsprechende Produktqualität einzuhalten, wird ferner vorgeschlagen, dass die Kühlmittel-Bohrungen mit einem vorherbestimmten Abstand zueinander über die Breite der Kupferplatte und mit einer vorherbestimmten Länge über die Höhe der Kupferplatte verlaufen.

Die Kühlungs-Intensität im Bereich des Meniskus wird dadurch verstärkt, indem für höhere Gießgeschwindigkeiten in Bezug auf die Heißseite zusätzlich zu einer vorderen, ersten Reihe der Kühlmittel-Bohrungen zumindest eine zur ersten Reihe mit vergrößertem Abstand zur Heißseite angeordnete zweite Reihe von Kühlmittel-Bohrungen vorgesehen ist. Dadurch kann die Gießgeschwindigkeit grundsätzlich erheblich erhöht werden.

Die Einführung einer zweiten Reihe von Kühlmittel-Bohrungen kann als eine andere Verbesserung dadurch gestaltet werden, dass die zweite Reihe von Kühlmittel-Bohrungen jeweils eine mit vergrößertem Abstand zur Heißseite angeordnete Kühlmittel-Bohrung zwischen zwei Kühlmittel-Bohrungen der ersten Reihe aufweist.

Eine verbesserte Wärmeabfuhr kann außerdem dahingehend unterstützt werden, dass die zweite Reihe von versetzten Kühlmittel-Bohrungen über einen oberen Teilbereich oder auch über die gesamte Höhe der Kupferplatte vorgesehen ist.

Nach der weiteren Erfindung ist eine Kühlintensitäts-Änderung vor oder während des Gießbetriebs dadurch möglich, dass die Kühlmittel-Bohrungen der ersten Reihe und der zweiten Reihe jeweils an einen separaten Kühlmittel-Kreislauf angeschlossen sind. Dafür kann eine konstruktive Gestaltung von getrennten Wasserkästen, auf denen die Kupferplattenbreitseiten aufliegen und befestigt sind, gewählt werden.

Eine weitere Ausgestaltung besteht darin, dass die Strömungsrichtung des Kühlmittels in der ersten Reihe und in der zweiten Reihe jeweils von oben nach unten oder umgekehrt verläuft. Im Rücklauf werden die Kühlmittel-Mengen von zwei Kühlmittel-Bohrungsreihen entsprechend der benötigten Kühl-Intensität geregelt

Für eine solche Regelung ist nach weiteren Merkmalen vorgesehen, dass die Kühlmittel-Mengen der ersten Reihe und der zweiten Reihe von Kühlmittel-Bohrungen in Abhängigkeit der jeweiligen Gießgeschwindigkeit regelbar sind.

Dabei kann eine Abstimmung derart erfolgen, dass für eine niedrige Gießgeschwindigkeit der Hauptstrom des Kühlmittels durch die erste Reihe von Kühlmittel-Bohrungen und ein Teilstrom des Kühlmittels durch eine in der Höhe der Kokillenplatte reduzierte Länge oder die gesamte Länge von Kühlmittel-Bohrungen geführt ist.

Für eine andere Ausführungsform der Regelung ist vorgesehen, dass für die höheren Gießgeschwindigkeiten der Hauptstrom des Kühlmittels durch eine im der Höhe der Kokillenplatte mit reduzierter Länge oder gesamte Länge ausgeführte, zweite Reihe von Kühlmittel-Bohrungen und nur ein Teilstrom des Kühlmittels durch die erste Reihe von Kühlmittel-Bohrungen geführt ist. Somit ist eine nahezu stufenlose Wahl der Kupferplattendicke vor dem Kühlmittel entsprechend den Gießgeschwindigkeiten und den damit verknüpften Wärmeübergängen möglich.

Gleichzeitig kann die Lebensdauer bzw. die Standzeit der Kokillenplatten erhöht werden. Bisher wurden bei nur einer Kühlmittel-Bohrungsreihe und bei hoher Gießgeschwindigkeit verringerte Standzeiten erzielt.

In der Zeichnung sind Ausführungsbeispiele der Erfindung dargestellt, die nachstehend näher erläutert werden.

Es zeigen:
- Fig. 1: eine Vorderansicht auf eine Breitseite der Kupferplatte,
- Fig. 2: eine zu Fig. 1 gehörende Draufsicht,
- Fig. 3: ein Diagramm der Temperaturverteilung über die Höhe der Kupferplatte,
- Fig. 4: eine Einzelheit "X" in vergrößertem Maßstab aus Fig. 2 zur Anordnung und Verteilung der Kühlmittel-Bohrungen von oben gesehen und
- Fig. 5: ein Diagramm der Kokillen-Heißseiten-Temperatur über der Gießgeschwindigkeit, in Abhängigkeit der Kupferplattendicke.

Die Stranggießkokille besteht an ihren Breitseiten ( für Brammen oder Dünnbrammen-Querschnitte) aus Kupferplatten 1 mit einer Kupferplattendicke 1a, von z.B. 25 mm Dicke. Die Stranggießkokille bildet im Ausführungsbeispiel eine sog. Trichterkokille, wie auf der Heißseite 4 angedeutet ist. Solche Trichterkokillen werden z.B. in CSP-Anlagen eingesetzt. Eine der Breitseiten begrenzt das flüssige Metall 5, insbesondere den flüssigen Stahl, und bildet damit die Heißseite 4, wobei das flüssige Gießmetall 5 ständig auf dem Niveau des Badspiegels 4a gehalten wird.

Das durch Kühlmittel-Kanäle 2, hier kreisrunde Kühlmittel-Bohrungen 2a, strömende Kühlmittel 3 (Kühlwasser mit oder ohne Zusätze) führt die Wärme des flüssigen Metalls ab, so dass, wie in Fig. 3 dargestellt ist, der Temperaturverlauf 4b am Badspiegel 4a steil ansteigt und knapp unterhalb einen Höhepunkt erreicht, von dem aus gesehen die Temperatur bis zum Ausgang der Kupferplatte 1 abfällt.

Wie schon beschrieben, ist es zweckmäßig und vorteilhaft, dass die Kupferplatten-Restdicke 1 c vor einem Kühlmittel-Kanal 2 zur Heißseite 4 hin, die Anordnung und die Abmessungen der Kühlmittel-Kanäle 2 und die Strömungsgeschwindigkeit des Kühlmittels 3 auf den gesamten Bereich der Gießgeschwindigkeit für das Gießmetall 5 abgestimmt wird.

Ein Gesichtspunkt der Abstimmung bildet dabei, dass die aus Kühlmittel-Bohrungen 2a in der Kupferplatte 1 bestehenden Kühlmittel-Kanäle 2 mit einem vorherbestimmten Abstand 6, der der Kupferplatten-Restdicke 1c im wesentlichen entspricht, zur Heißseite 4 der Kupferplatte 1 angeordnet sind und einen Abstand 7 zwischen der nächsten Kühlmittel-Bohrung 2a besitzt. Ein weiteres Kriterium der Abstimmung bildet neben dem Abstand 7 über die Breite 1b der Kupferplatte 1 eine vorherbestimmte Länge 8 über die Höhe 9 der Kupferplatte 1. Dabei kann die Länge 8 über die gesamte Höhe 9 reichen oder die Höhe 8 reicht nur bis in einen mittleren Bereich und der untere Bereich wird wie bisher über Kühlschlitze (nicht gezeichnet) gekühlt.

Gemäß den Fig. 1 und 2 ist für höhere Gießgeschwindigkeiten in Bezug auf die Heißseite 4 zusätzlich zu einer vorderen, ersten Reihe 10 der Kühlmittel-Bohrungen 2a zumindest eine zur ersten Reihe 10 mit vergrößertem Abstand 11 zur Heißseite 4 eine zweite Reihe 12 aus Kühlmittel-Bohrungen 2a angeordnet. Die Reihe 10 wird immer für den normalen Gießbetrieb zur Zeit bis ca. 6 m/min verwendet. Dabei ist auch ein Teilstrom für die Reihe 12 möglich. Bei Einsatz der Reihe 12 ist diese zweite Reihe 12 von Kühlmittel-Bohrungen 2a jeweils eine mit vergrößertem Abstand 11 zur Heißseite 4 angeordnete Kühlmittel-Bohrung 2a, die zwischen zwei Kühlmittel-Bohrungen 2a der ersten Reihe 10 liegt (vgl. Fig. 3). Die zweite Reihe 12 aus versetzten Kühlmittel-Bohrungen 2a kann nur über einen oberen Teilbereich, der Länge 8, in der Kupferplatte 1 vorgesehen sein. Die Kühlmittel-Bohrungen 2a können auch über die volle Höhe 9 der Kupferplatte 1 verlaufen.

Für eine Regelung der abzuführenden Wärmemenge pro Zeiteinheit sind die Kühlmittel-Bohrungen 2a der ersten Reihe 10 und der zweiten Reihe 12 jeweils an einen separaten Kühlmittel-Kreislauf angeschlossen, die wechselweise oder gleichzeitig betätigt werden.

Die Durchmesser der Kühlmittel-Bohrungen 2a in der ersten Reihe 10 können auch größer als die Durchmesser der Kühlmittel-Bohrungen 2a in der zweiten Reihe 12 gewählt werden. Dadurch ergeben sich unterschiedliche Abstände 11 zur Heißseite 4.

Die Strömungsrichtung 13 des Kühlmittels 3 verläuft in der ersten Reihe 10 und in der zweiten Reihe 12 jeweils von oben nach unten.

Die weitere Abstimmung auf unterschiedliche Gießgeschwindigkeiten des flüssigen Metalls 5 (Flüssigstahl) erfolgt dadurch; dass die Kühlmittel-Mengen der ersten Reihe 10 und der zweiten Reihe 12 aus Kühlmittel-Bohrungen 2a in Abhängigkeit der jeweiligen Gießgeschwindigkeit geregelt werden (vgl. Fig. 4).

Für eine niedrige Gießgeschwindigkeit wird der Hauptstrom des Kühlmittels 3 durch die erste Reihe 10 aus Kühlmittel-Bohrungen 2a und ein Teilstrom des Kühlmittels 3 durch die in der Höhe 9 der Kokillenplatte 1 reduzierte Länge 14 der Kühlmittel-Bohrung 2a geführt.

Für die höheren Gießgeschwindigkeiten wird der Hauptstrom des Kühlmittels 3 durch die in der Höhe 9 der Kokillenplatte 1 mit kürzerer Länge 14 ausgeführte Reihe 12 aus Kühlmittel-Bohrungen 2a und nur ein Teilstrom des Kühlmittels 3 durch die erste Reihe 10 aus Kühlmittel-Bohrungen 2a geführt.

In Fig. 5 sind die in CSP-Anlagen auftretenden Heißseiten-Temperaturen in Abhängigkeit der Gießgeschwindigkeiten, der Kühlmittel-Geschwindigkeiten und der Dicke 1a der Kokillen-Kupferplatten 1 ersichtlich.

### Bezugszeichenliste

- 1: Kupferplatte (Breitseite der Stranggießkokille)
- 1a: Kupferplatten-Dicke
- 1b: Kupferplatten-Breite
- 1c: Kupferplatten-Restdicke
- 2: Kühlmittel-Kanal
- 2a: Kühlmittel-Bohrung
- 3: Kühlmittel (Wasser mit oder ohne Zusätze)
- 4: Heißseite
- 4a: Badspiegel
- 4b: Temperaturverlauf
- 5: flüssiges Gießmetall (flüssiger Stahl)
- 6: Abstand zur Heißseite
- 7: Abstand in der Breite
- 8: Länge des Kühlmittel-Kanals
- 9: Höhe der Kupferplatte
- 10: vordere, erste Reihe aus Kühlmittel-Bohrungen
- 11: vergrößerter Abstand zur Heißseite
- 12: zweite Reihe aus Kühlmittel-Bohrungen
- 13: Strömungsrichtung des Kühlmittels
- 14: Reduzierte Länge

## Patentansprüche

1. Stranggießkokille, die an ihren Breitseiten Kupferplatten (1) aufweist, zum Gießen von flüssigen Metallen, insbesondere für flüssigen Stahl, die mit unterschiedlichen Gießgeschwindigkeiten, etwa zwischen 3 m/min bis 10 m/min vergießbar sind, wobei unterschiedliche Dicken des Gießstrangs als Bramme wie auch als Dünnbramme vorgesehen sind; wobei
die Kupferplatten (1) in Gießrichtung verlaufende Kanäle (2) aufweisen, wobei durch die Kanäle (2) geführtes Kühlmittel (3) die Wärme abführt; und die Kupferplatten-Restdicke (1c) vor einem Kanal (2) für Kühlmittel (3) zur Heißseite (4), die Anordnung und die Abmessungen der Kanäle (2) und die Strömungsgeschwindigkeit des Kühlmittels (3) auf den gesamten Bereich der Gießgeschwindigkeiten für das Gießmetall (5) abgestimmt sind; wobei die aus Kühlmittel-Bohrungen (2a) in der Kupferplatte (1) bestehenden Kühlmittel-Kanäle (2) mit einem vorherbestimmten Abstand (6) zur Heißseite (4) der Kupferplatte (1) angeordnet sind und die Kühlmittel-Bohrungen (2a) mit einem vorherbestimmten Abstand (7) zueinander über die Breite (1b) der Kupferplatte (1) und mit einer vorherbestimmten Länge (8) über die Höhe (9) der Kupferplatte (1) verlaufen,
**dadurch gekennzeichnet,**
**dass** für höhere Gießgeschwindigkeiten in Bezug auf die Heißseite (4) zusätzlich zu einer vorderen, ersten Reihe (10) der Kühlmittel-Bohrungen (2a) zumindest eine zur ersten Reihe (10) mit vergrößertem Abstand (11) zur Heißseite (4) angeordnete zweite Reihe (12) von Kühlmittel-Bohrungen (2a) vorgesehen ist.

2. Stranggießkokille nach Anspruch 1,
**dadurch gekennzeichnet,**
**dass** die zweite Reihe (12) von Kühlmittel-Bohrungen (2a) jeweils eine mit vergrößertem Abstand (11) zur Heißseite (4) angeordnete KühlmittelBohrung (2a) zwischen zwei Kühlmittel-Bohrungen (2a) der ersten Reihe (10) aufweist.

3. Stranggießkokille nach einem der Ansprüche 1 oder 1,
**dadurch gekennzeichnet,**
**dass** die zweite Reihe (12) von versetzten Kühlmittel-Bohrungen (2a) über einen oberen Teilbereich oder auch über die gesamte Höhe (9) der Kupferplatte (1) vorgesehen ist.

4. Stranggießkokille nach einem der Ansprüche 1 bis 3,
**dadurch gekennzeichnet,**
**dass** die Kühlmittel-Bohrungen (2a) der ersten Reihe (10) und der zweiten Reihe (12) jeweils an einen separaten Kühlmittel-Kreislauf angeschlossen sind.

5. Verfahren zur Verwendung einer Stranggießkokille nach einem der Ansprüche 1 bis 4,
**dadurch gekennzeichnet,**
**dass** die Strömungsrichtung (13) des Kühlmittels (3) in der ersten Reihe (10) und in der zweiten Reihe (12) jeweils von oben nach unten oder umgekehrt verläuft.

6. Verfahren nach Anspruch 5,
**dadurch gekennzeichnet,**
**dass** die Kühlmittel-Mengen der ersten Reihe (10) und der zweiten Reihe (12) von Kühlmittel-Bohrungen (2a) in Abhängigkeit der jeweiligen Gießgeschwindigkeit regelbar sind.

7. Verfahren nach Anspruch 5 oder 6,
**dadurch gekennzeichnet,**
**dass** für eine niedrige Gießgeschwindigkeit der Hauptstrom des Kühlmittels (3) durch die erste Reihe (10) von Kühlmittel-Bohrungen (2a) und ein Teilstrom des Kühlmittels (3) durch eine in der Höhe (9) der Kokillenplatte (1) reduzierte Länge (14) oder die gesamte Länge (14) von Kühlmittel-Bohrungen (2a) geführt ist.

8. Verfahren nach einem der Ansprüche 5, 6 oder 7,
**dadurch gekennzeichnet,**
**dass** für die höheren Gießgeschwindigkeiten der Hauptstrom des Kühlmittels (3) durch eine in der Höhe (9) der Kokillenplatte (1) mit reduzierter Länge (14) oder die gesamte Länge (14) ausgeführte zweite Reihe (12) von Kühlmittel-Bohrungen (2a) und nur ein Teilstrom des Kühlmittels (3) durch die erste Reihe (10) von Kühlmittel-Bohrungen (2a) geführt ist.

## Claims

1. Continuous casting mould, which has copper plates (1) at the wide sides thereof, for casting of liquid metals, particularly for liquid steel, which can be cast at different casting speeds between approximately 3 m/min to 10 m/min, wherein different thicknesses of the cast strip such as a slab as well as a thin slab are provided, wherein the copper plates (1) have channels (2) running in casting direction, wherein coolant (3) led through the channels (2) conducts away the heat and the copper plate residual thickness (1c) in front of a channel (2) for the coolant (3) relative to the hot side (4), the arrangement and the dimensions of the channels (2) and the flow speed of the coolant (3) are matched to the entire range of the casting speeds for the cast metal (5), wherein the coolant channels (2), which consist of coolant bores (2a) in the copper plate (1), are arranged at a predetermined spacing (6) from the hot side (4) of the copper plate (1) and the coolant bores (2a) extend at a predetermined spacing (7) relative to one another over the width (1b) of the copper plate (1) and with a predetermined length (8) over the height (9) of the copper plate (1), **characterised in that** for higher casting speeds with respect to the hot side (4) there is provided, additionally to a front first row (10) of the coolant bores (2a), at least one second row (12), which is arranged with increased spacing (11) from the hot side (4) relative to the first row (10), of coolant bores (2a).

2. Continuous casting mould according to claim 1, **characterised in that** the second row (12) of coolant.bores (2a) has a respective coolant bore (2a), which is arranged with increased spacing (11) from the hot side (4), between two coolant bores (2a) of the first row (10).

3. Continuous casting mould according to one of claims 1 and 2, **characterised in that** the second row (12) of offset coolant bores (2a) is provided over an upper part region or also over the entire height (9) of the copper plate (1).

4. Continuous casting mould according to one of claims 1 to 3, **characterised in that** the coolant bores (2a) of the first row (10) and the second row (12) are each connected with a respective separate coolant circuit.

5. Method for use of a continuous casting mould according to one of claims 1 to 4, **characterised in that** the flow direction (13) of the coolant (3) in the first row (10) and in the second row (12) runs respectively from above to below or conversely.

6. Method according to claim 5, **characterised in that** the coolant quantities of the first row (10) and the second row (12) of coolant bores (2a) can be regulated in dependence on the respective casting speed.

7. Method according to claim 5 or 6, **characterised in that** for a low casting speed the main flow of the coolant (3) is conducted through the first row (10) of coolant bores (2a) and a part flow of the coolant (3) is conducted through a length (14) reduced in the height (9) of the mould plate (1) or through the entire length (14) of coolant bores (2a).

8. Method according to one of claims 5, 6 and 7, **characterised in that** for higher flow speeds the main flow of the coolant (3) is conducted through a second row (12), which is constructed with reduced length in the height (9) of the mould plate (12) or with the entire length (14), of coolant bores (2a) and only a part flow of the coolant (3) is conducted through the first row (10) of coolant bores (2a).

## Revendications

1. Lingotière de coulée continue, qui sur ses côtés largeur comporte des plaques de cuivre (1) pour la coulée de métaux liquides, notamment pour de l'acier liquide, qui sont susceptibles d'être coulés à différentes vitesses de coulée, environ entre 3 m/minute et 10 m/minute, différentes épaisseurs de la barre de coulée étant prévues en tant que brame et brame mince, les plaques de cuivre (1) comportant des conduits (2) s'écoulant en direction de coulée, de l'agent réfrigérant (3) entraîné à travers les conduits (2) évacuant la chaleur ; et l'épaisseur résiduelle des plaques en cuivre (1 c) en amont d'un conduit (2) d'agent réfrigérant (3) vers le côté chaud (4), la disposition et la dimension des conduits (2) et la vitesse d'écoulement de l'agent réfrigérant (3) étant adaptées à l'ensemble de la plage des vitesses de coulée pour le métal de coulée (5) ; les conduits d'agent réfrigérant (2) consistant dans des perçages pour agent réfrigérant (2a) dans la plaque de cuivre (1) étant disposés à une distance (B) préalablement définie par rapport au côté chaud (4) de la plaque de cuivre (1) et les perçages pour agent réfrigérant (2a) s'écoulant à une distance préalablement définie (7) l'un par rapport à l'autre sur la largeur (1 b) de la plaque de cuivre (1) et sur une longueur (8) préalablement définie sur la hauteur (9) de la plaque de cuivre (1)
**caractérisée en ce que**,
pour des vitesses de coulées assez élevées, par rapport au côté chaud (4), en supplément d'une première rangée (10) antérieure de perçages pour agent réfrigérant (2a), il est prévu au moins une deuxième rangée (12) de perçages pour agent réfrigérant (2a), disposée par rapport à la première rangée (10) à une distance agrandie (11) par rapport au côté chaud (4).

2. Lingotière de coulée continue selon la revendication 1,
**caractérisée en ce que**,
la deuxième rangée (12) de perçages pour agent réfrigérant (2a) comporte chaque fois un perçage pour agent réfrigérant (2a) disposé à une distance agrandie (11) par rapport au côté chaud (4), entre deux perçages pour agent réfrigérant (2a) de la première rangée (10).

3. Lingotière de coulée continue selon l'une quelconque des revendications 1 ou 2, **caractérisée en ce que**,
la deuxième rangée (12) de perçages pour agent réfrigérant (2a) décalés est prévue sur une région partielle supérieure ou même sur toute la hauteur (9) de la plaque de cuivre (1).

4. Lingotière de coulée continue selon l'une quelconque des revendications 1 à 3, **caractérisée en ce que**,
les perçages pour agent réfrigérant (2a) de la première rangée (10) et de la deuxième rangée (12) sont raccordés respectivement sur un circuit d'agent réfrigérant séparé.

5. Procédé d'utilisation d'une lingotière de coulée continue selon l'une quelconque des revendications 1 à 4,
**caractérisé en ce que**,
le sens d'écoulement (13) de l'agent réfrigérant (3) dans la première rangée (10) et dans la deuxième rangée (12) s'écoule respectivement du haut vers le bas ou inversement.

6. Procédé selon la revendication 5,
**caractérisé en ce que**,
les quantités d'agent réfrigérant de la première rangée (10) et de la deuxième rangée (12) de perçages pour agent réfrigérant (2a) sont réglables en fonction de la vitesse de coulée respective.

7. Procédé selon la revendication 5 ou 6,
**caractérisé en ce que**,
pour une basse vitesse de coulée, le courant principal de l'agent réfrigérant (3) est entraîné à travers la première rangée (10) de perçages pour agent réfrigérant (2a) et un courant partiel de l'agent réfrigérant (3) est entraîné sur une longueur réduite (14) dans la hauteur (9) de la plaque de lingotière (1) ou sur toute la longueur (14) de perçages pour agent réfrigérant (2a).

8. Procédé selon l'une quelconque des revendications 5, 6 ou 7, **caractérisé en ce que**,
pour les vitesses de coulée plus élevées, le courant principal de l'agent réfrigérant (3) est entraîné à travers une deuxième rangée (12) de perçages pour agent réfrigérant (2a) réalisée avec une longueur réduite (14) sur la hauteur (9) de la plaque de lingotière (1) ou sur toute la longueur (14) et seulement un courant partiel de l'agent réfrigérant (3) est entraîné à travers la première rangée (10) de perçages pour agent réfrigérant (2a).
